# EUROPÄISCHE PATENTSCHRIFT

(11) **EP 0 326 521 B1**
(45) Veröffentlichungstag und Bekanntmachung des Hinweises auf die Patenterteilung: **11.12.1991**
(21) Anmeldenummer: 89810065.6
(22) Anmeldetag: 25.01.1989
(51) Int. Cl.: E04B 2/74

(54) **Raumteiler**
Space divider
Cloison de séparation

(30) Priorität: 28.01.1988 CH 290/88
(43) Veröffentlichungstag der Anmeldung: 02.08.1989
(73) Patentinhaber: EMBRU-WERKE, MANTEL & CIE, CH-8630 Rüti (CH)
(72) Erfinder: Hinden-Vargas, Peter, 4002 Maracaibo (VE)
(74) Vertreter: Münch, Otto

(56) Entgegenhaltungen:
- EP-A- 0 006 707
- EP-A- 0 027 001
- EP-A- 0 125 869

## Beschreibung

Bei modernen Büroarbeitsplätzen müssen viele elektronische Apparate miteinander, mit dem Leitungsnetz sowie mit externen Geräten verbunden werden. Moderne Büroschreibtische haben zu diesem Zweck Kabelkanäle im Schreibtischgestell. Darin können Kabel verstaut und geführt werden, so dass die auf den Schreibtisch gestellten Apparate bequem angeschlossen werden können. Diese Lösung eignet sich gut für Arbeitsplätze, bei welchen überwiegend mit dem ganzen Instrumentarium an Apparaten gearbeitet werden muss. Werden jedoch einzelne Apparate relativ selten gebraucht, so versperren diese entweder auf dem Schreibtisch unnötig viel Platz oder sie müssen jeweils bei Bedarf hervorgeholt und angeschlossen werden, was umständlich ist.

Aus der EP-A-27′001 ist ein Raumteiler bekannt umfassend mehrere Tragsäulen, einen Kabelkanal und Trennelemente. Der Kabelkanal besteht aus nach oben offenen Einzelelementen, die je an beiden Stirnseiten an benachbarten Säulen befestigt sind. Die Kanalelemente sind symmetrisch zur gemeinsamen Symmetrieebene benachbarter Säulen angeordnet. Die obere Oeffnung der Kanalelemente ist durch wegnehmbare Deckplatten verschlossen und befindet sich etwas oberhalb der Schreibtischhöhe. Die Kanalelemente haben ausserdem seitliche Oeffnungen, durch welche Kommunikationskabel durchgefädelt und auf den Schreibtisch geführt werden können. Die Säulen überragen den Kabelkanal. Die Trennelemente können schalldämmende Platten oder Versorgungskörper zur Aufnahme von Büroutensilien sein.

Bei diesem Raumteiler ist das Einfädeln von Kabeln durch die Säulen und durch die seitlichen Oeffnungen der Kanalelemente aufwendig und erfordert oft ein Entfernen von an den Kabeln angebrachten Steckern. Das Verlegen von Kabeln erfordert daher Fachpersonal. Dieser Vorschlag ist deshalb wenig flexibel. Er eignet sich wiederum für Arbeitsplätze, bei welchen überwiegend mit dem ganzen Instrumentarium an Apparaten auf dem Schreibtisch gearbeitet werden muss. Werden jedoch einzelne Apparate relativ selten gebraucht, so ist ihr gelegentlicher Anschluss aus obigen Gründen umständlich.

Ein weiterer Raumteiler ist aus der EP-A-6′707 bekannt. Tragsäulen sind mit Kabelkanalelementen zu einem selbständig frei stehenden Gerippe verbunden. Die Kanalelemente sind symmetrisch zur Symmetrieebene benachbarter Säulen und seitlich offen. Ihre Deckplatte ist etwas oberhalb der Schreibtischhöhe. Die Tragsäulen erstrecken sich nur bis zu dieser Deckplatte. Die oberhalb der Deckplatte angeordneten Trennelemente sind auf weiteren Säulen befestigt, die auf den Kanalelementen festgeschraubt sind.

Auch bei diesem Vorschlag ist das Durchfädeln von Kabeln durch die Säulen umständlich.

Der vorliegenden Erfindung liegt die Aufgabe zugrunde, Büroarbeitsplätze so zu gestalten, dass die Schreibtische entlastet werden können und trotzdem ein optimaler Zugriff zu den elektronischen Apparaten möglich ist. Diese Aufgabe wird durch die Merkmalskombination gemäss Anspruch 1 gelöst.

Bei der erfindungsgemässen Ausbildung sind die Kabelkanäle in den Schreibtischen überflüssig. Wenn der Schreibtisch an den Raumteiler herangeschoben wird, kann ein Kabel direkt vom Kabelkanal des Raumteilers auf das Pult geführt werden. Ausserdem können nun sämtliche elektronischen Geräte in Schrankelemente im Raumteiler eingebaut werden. Da die Oberkante des Kabelkanals annähernd auf Schreibtischhöhe angeordnet ist, kann darauf direkt eine Arbeitsfläche, z.B. für eine Tastatur oder einen Bildschirm angeordnet werden. Die Verbindungskabel kinnen dann sehr einfach verstaut werden. Nur gelegentlich benützte Apparate sind in einem Schrankelement verstaut und bleiben angeschlossen. Weil die Kanalelemente seitlich versetzt zur gemeinsamen Symmetrieebene benachbarter Tragsäulen sind, sind die Kabelkanäle durchgehend un es müssen keine Kabel durch die Tragsäulen durchgeschlauft werden. Die wegnehmbare Klappe und der Schlitz in der Bodenplatte der Kanalelemente gemäss den Ansprüchen 3 und 4 ermöglicht auch hier ein problemloses Verlegen der Kabel ohne Durchlaufen. Dadurch ist die Verkabelung von Geräten einfach und ohne Beizug von Fachpersonal möglich. Die erfindungsgemässe Lösung ist ausserordentlich flexibel, so dass der einzelne Arbeitsplatz leicht den Bedürfnissen des Benützes sowie den durch neue Arbeitsgeräte oder Arbeitsabläufe diktierten Anforderungen angepasst werden kann.

Nachfolgend wird ein Ausführungsbeispiel der Erfindung anhand der Zeichnung erläutert. Darin zeigt:

- Fig. 1: eine perspektivische Ansicht eines mit einem erfindungsgemässen Raumteiler unterteilten Raumes,
- Fig. 2: eine perspektivische Ansicht des Gerippes des Raumteilers nach Fig. 1,
- Fig. 3: einen Querschnitt durch einen Raumteiler nach Fig. 1,
- Fig. 4: eine Seitenansicht eines Kabelkanals,
- Fig. 5: einen Querschnitt längs der Linie V-V in Fig. 4,
- Fig. 6: eine perspektivische Ansicht eines Tablarträgers,
- Fig. 7: einen Schnitt längs der Linie VII-VII in Fig. 3, und
- Fig. 8: einen Schnitt längs der Linie VIII-VIII in Fig. 7 durch den Halter.

Der Raumteiler nach Fig. 1 ist modular auf einem Grundraster aufgebaut und besteht aus Tragsäulen 1, einem Kabelkanal 2 und Trennelementen 4. Die Trennelemente 4 können Wandelemente 42, z.B. aus schallabsorbierendem Material, sein. Mindestens einige der Trennelemente 4 sind jedoch als Versorgungskörper 40, 41 zur Aufnahme von Büroutensilien ausgebildet, z.B. als Schrankelement 40 oder Schubladenelement 41. Schrank- und Schubladenelemente 40, 41 sind modular aufgebaut und bestehen jeweils aus zwei Seitenwänden 43 aus Blech, die seitlich an einem Tablar 44 und einer Rückwand 45 festgeschraubt sind, sowie einer Frontplatte 46. Bei Schubladenelementen 41 ist die Frontplatte 46 horizontal ausziehbar, bei Schrankelementen 40 längs ihres oberen Randes schwenkbar und in der hochgeschwenkten Lage einschiebbar. Bei hohen Schrankelementen 40a, z.B. für grosse Bildschirme, ist zusätzlich die untere Hälfte 46a der Frontplatte in eine horizontale Lage abschwenkbar. Die Frontplatten 46 sind leicht nach unten aussen geneigt. Dies vereinfacht die Schliessmechanik für die klappbaren Frontplatten 46, 46a wel zum Halten der Frontplatten in der Schliessposition bloss Anschläge erforderlich sind. Als oberer Abschluss sind auf den Säulen 1 über den Elementen 40, 41 Deckel 47 befestigt.

Aus Fig. 2 ist ersichtlich, dass beidseits der Säulen 1 je ein Kabelkanal 2 befestigt ist. Die beiden Kanäle 2 sind auf gleicher Höhe mit Abstand voneinander angeordnet. Ihre Oberkante ist annähernd auf der Höhe eines Schreibtisches 6, d.h. auf 50 cm bis 80 cm ab Boden. Als besonders zweckmässig hat sich eine Höhe von 68 cm ab Boden herausgestellt. Die Kabelkanäle 2 sind mit den Säulen 1 lösbar verbunden, z.B. verschraubt. Säulen 1 und Kanäle 2 bilden zusammen ein starres, stabiles, standfestes Gerippe, das keiner Wand- oder Deckenbefestigung bedarf. Im Gerippe sind die Trennelemente 4 eingehängt. Wie in Fig. 2 angedeutet ist, können Kabelstränge 8 durch die Stirnseiten der Kabelkanäle 2, von unten oder von oben in die Kabelkanäle 2 eingeführt werden, im letzteren Fall z.B. über das an einer Abzweig-, Kreuz- oder Abknickstelle erforderliche Sonder-Trennelement.

In Fig. 3 ist ein Vertikalschnitt durch den Raumteiler in etwas grösserem Masstab dargestellt, wobei der besseren Uebersicht wegen die Seitenwände 43 der nur oberhalb der Kabelkanäle 2 angedeuteten Trennelemente 4 weggelassen sind. Die Tragsäule 1 besteht aus zwei im Abstand voneinander über runde, horizontale Verbindungsstangen 10 kleineren Durchmessers miteinander verschweissten Rohren 11 mit Kreisquerschnitt. Am unteren Rohrende ist ein quer abstehender Fuss 12 festgeschraubt. Nach Lösen der Schraube 12a kann der Fuss 12 um die Rohrachse gedreht werden. Am freien Ende ist in den Fuss 12 eine Standplatte 13 eingeschraubt. Sie hat einen relativ grossen Durchmesser, damit das Gewicht des Raumteilers hinreichend verteilt wird und weiche Teppichböden nicht beschädigt werden. Durch Aus- oder Einschrauben der Platten 13 kann das aus Säulen 1 und Kanälen 2 bestehende Gerippe justiert werden. Durch die relativ weit ausladenden Füsse 12 wird eine hohe Standsicherheit erreicht, auch wenn der Raumteiler wenig verzweigt und abgeknickt verlegt wird. Weil der Fuss 12 um die Rohrachse gedreht und arretiert werden kann, können trotzt seiner weiteren Ausladung Störungen an Ecken oder freien Enden des Raumteilers vermieden werden.

An beiden Rohren 11 ist je ein U-förmiger, massiver Kabelkanalträger 14 (Fig. 5) festgeschraubt. Die beiden Schenkel 15 des Trägers 14 sind horizontal. Der vertikale Steg 16 des Trägers 14 ist konkav zylindrisch ausgefräst und liegt am Rohr 11 an. Der untere Schenkel 15 hat am freien Ende eine horizontale Querbohrung 17. Zwischen den beiden gleichgerichteten Trägern 14 benachbarter Säulen 1 sitzt ein Kabelkanalelement 20 bestehend aus einem im wesentlichen U-förmigen, seitlich offenen Profil aus Blech mit einer Bodenplatte 21, einer horizontalen Deckplatte 22 und eine Rückwand 23, sowie aus einer Klappe 24. An der Boden- und Deckplatte 21, 22 und der Rückwand 23 ist beidseits ein U-förmiges Flanschblech 25 angeschweisst, das am Träger 15 festgeschraubt ist. An der Rückwand 23 sind zwei horizontale Halteschienen 26 für elektrische Apparate, z.B. Kabelklemmen oder Steckdosen angeschweisst. Die Bodenplatte 21 ist an ihrem freien Rand zur Versteifung und zum Rückhalten von Kabeln zu einem Flansch 27 hochgebogen. In der Bodenplatte 21 ist mindestens ein Durchbruch 28 ausgestantzt, der sich vom freien Rand des Flansches 27 bis in die Rückwand 23 etwa zur unteren Halteschiene 26 erstreckt. Die Klappe 24 hat durchgehende, horizontale, im Querschnitt dreieckförmige Versteifungssicken. Unten ist beidseits je ein Scharnierblock 29 mit einer Längsbohrung 30 und einem Längsschlitz 31 am Klappenblech angeschweisst. In der Bohrung 30 ist ein federbelasteter Scharnierdorn 32 geführt. Der Dorn 32 ragt in die Bohrung 17 und kann durch Betätigen eines durch den Schlitz 31 ragenden Querstiftes 33 aus der Bohrung 17 zurückgezogen werden. Damit ist die Klappe 24 leicht entfernbar und Kabel können durch die Durchbrüche 28 ein oder ausgeführt werden, ohne dass sie geschlauft werden müssen. Für den Fall, dass Kabel nach vorn aus dem Kabelkanal 2 austreten sollen, sind am freien Rand der Klappe 24 Kabeldurchführungsöffnungen 34 ausgespart, die auch als Griff zum Oeffnen der Klappe 24 dienen. Zum Halten der Klappe 24 in der geschlossenen Stellung dient ein Schnappelement 35.

Die Trennelemente 4 werden beidseitig durch einen L-förmig gebogenen Tablarträger 50 aus Blech getragen (Fig. 6). Der untere, horizontale Schenkel 51 des Trägers 50 hat zwei kreissegmentförmige Ausnehmungen 52 zur Anlage an den beiden Rohren 11. Von jeder dieser Ausnehmungen 52 steht ein Vorsprung 53 ab, der im montierten Zustand in entsprechende Querbohrungen 18 (Fig. 3) in den Rohren 11 unterhalb einer der Verbindungsstangen 10 eingreift. Am vertikalen Schenkel 54 sind zwei um 180° umgebogene Finger 55 angeformt. Diese Finger 55 umgreifen im montierten Zustand eine der Verbindungsstangen 10 und übertragen die Last auf diese Stange. Die Finger 55 sind asymmetrisch ausgebildet und lassen auf der einen Seite und zwischen sich je eine freie Lücke 56 offen, die breiter ist als die Fingerbreite. Dadurch können an der gleichen Verbindungsstange 10 zwei identische Träger 50 spiegelbildlich zur Mittelebene der Säulen 1 eingehängt werden. Die Finger 55 des einen Trägers passen in die Lücken 56 des andern. Wenn die Träger 50 eingesetzt und ein Tablar 44 auf die Träger 50 ausgesetzt ist, sind die Träger 50 fixiert und können nach keiner Seite bewegen oder schwenken. Die eingesetzten Elemente 4 werden hierauf noch durch Bajonettverschlüsse fixiert, welche die Seitenwände 43 durchgreifen und in Langlöcher 19 (Fig. 3) in den Rohren 11 eingreifen.

Die unmittelbar über den Kabelkanälen 2 angeordneten Tablare 44 von Schrankelementen 40 haben einen Längsschlitz 48 (Fig. 3) zur Durchführung von Kabeln. Diese Schrankelemente sind besonders geeignet für die Aufnahme elektronischer Arbeitsgeräte, weil ihr Tablar 44 auf bequemer Schreibtischhöhe ist und die Anschlusskabel über den Schlitz 48 und einen der Durchbrüche 28 direkt in den Kabelkanal geführt werden können.

Wie in Fig. 7 und 8 veranschaulicht ist, sind die Deckel 47 einbruchsicher auf den beiden Rohren 11 der Säulen 1 befestigt. Am oberen Ende sind in den Rohren 11 rechteckige Oeffnungen 60 ausgestantzt. In die Oeffnungen 60 sind Nasen 61 eines Halters 62 eingeschnappt. Der Halter 62 besteht aus einem formbeständigen Kunststoff. Sein unteres Stirnende 63 ist konkav zylindrisch. An ihm greift ein Quersteg 64 eines Spannbolzens 65 an. Der Steg 64 hat dem Stirnende 63 zugewandt eine sphärische Fläche 66. Am oberen Ende hat der Spannbolzen 65 einen Sechskantkopf 67. Beim Einführen wird der Steg 64 durch ein axiales Langloch 68 im Halter 62 gesteckt und dann um 90° gedreht. Durch die sphärische Fläche 66 wird dabei der Kopf 67 etwas nach unten gezogen, so dass er einen auf das Rohr 11 aufgesetzten Deckelträger 69 auf dem Rohr 11 festspannt. Zweckmässig ist der Deckelträger 69 auf den beiden Rohren 11 zentriert, z.B. durch je eine eingeprägte Ansenkung 70. Auf den Deckelträger 69 wird eine Sicherungsplatte 71 aufgelegt. Diese umgreift formschlüssig die Sechskantköpfe 67. Träger 69 und Platte 71 haben fluchtende Durchgangsbohrungen, durch welche der Deckel 47 von unten mit Schrauben 72 festgeschraubt wird. Die Spannbolzen 65 sind damit gegen Verdrehen gesichert und der Deckel 47 kann nur durch Lösen der Schrauben 72 entfernt werden, d.h. nach dem Oeffnen des Schrank- oder Schubladenelementes 40, 41 gegebenenfalls mit dem passenden Schlüssel. Dadurch sind die Schrank- und Schubladenelemente 40,41 einbruchsicher, d.h. ein allfälliger Einbruch ist nur durch Gewaltanwendung möglich und könnte nicht unentdeckt bleiben.

In Fig. 7 ist eine Ausführungsform des Deckelträgers 69 dargestellt für den Fall, dass die Säule 1 eine Endsäule ist. Schliessen hingegen beidseitig an die Säule 1 Deckel 47 an, so überragt der Deckelträger 69 die Rohre 11 beidseits symmetrisch. Damit die beiden Deckel 47 fluchten, werden auf beiden Seiten Sicherungsplatten 71 aufgelegt, obwohl zur Sicherung nur eine Platte 71 erforderlich wäre.

Wie aus Fig. 7 ersichtlich ist, ist die Seitenwand 43 der Schrank- und Schubladenelemente 40, 41 mittels eines Bajonett-Schnellverbinders 75 mit dem Rohr 11 verbunden. Der Verbinder 75 hat einen runden, scheibenförmigen Kopf 76 mit einem Innensechskant zum Eingriff eines Inbusschlüssels. Am Schaft 77 des Verbinders 75 sind zwei um 90° gegeneinander versetzte Riegel 78, 79 angeformt. Der erste Riegel 78 am freien Schaftende ist zum Durchtritt durch das Langloch 19 im Rohr 11 ausgebildet und hintergreift nach dem Drehen des Verbinders 75 mit einer sphärischen Anlagefläche 80 die Innenwand des Rohres 11. Der zweite Riegel 79 ist länger als der erste und schiebt sich beim Drehen zwischen das Rohr 11 und die Seitenwand 43. Die Oeffnung 81 in der Seitenwand 43 für den Durchtritt des Riegels 79 ist unrund und hat ihre grösste Weite in horizontaler Richtung. Durch diese Ausbildung des Verbinders 75 besteht Abstand zwischen der Säule 1 und der Seitenwand 43. Die Versorgungskörper 40, 41 sind also etwas kürzer als die lichte Weite zwischen benachbarten Säulen 1. Dadurch wird ein einfacher Ein- und Ausbau der Versorgungskörper 40, 41 ermöglicht.

Der beschriebene Raumteiler kann ausserordentlich leicht an wechselnde Bedürfnisse angepasst werden, weil die Trennelemente 4 rasch gegen andere ausgetauscht werden können, ohne dass dazu das aus den Säulen 1 und den Kabelkanälen 2 bestehende Gerippe demontiert werden muss. Dank der grossen Standsicherheit ist der Raumteiler sehr einfach zu montieren, und es können innerhalb des gegebenen Rasters beliebige Raumgliederungen verwirklicht werden. Durch die vorzüglich erschlossene, grosse mögliche Arbeitsfläche auf Schreibtischhöhe können die elektronischen Arbeitsgeräte optimal eingesetzt werden und der Schreibtisch 6 wird frei von Kabeln und Gerätschaften. Durch den modularen Aufbau der Versorgungskörper 40, 41 ist es möglich, von diesen Körpern auch Einzelteile, z.B. die Rückwand auszutauschen. Die Versorgungskörper 40, 41 können wahlweise von einer der beiden Seiten eingesetzt werden, sodass der Raumteiler wechselseitig benützbar ist.

Im dargestellten Ausführungsbeispiel sind die Rohre 11 der Säulen 1 in der Höhe einstückig. Sie können jedoch auch in mehrere Teilstücke unterteilt sein, die durch Rohrverbinder stirnseitig lösbar miteinander verbunden sind. Die unterste Trennstelle kann z.B. auf der Höhe der Oberkante des Kabel kanals 2 sein. Durch diese Ausbildung wird eine noch grössere Flexibilität in der Aufstellung des Raumteilers erreicht.

## Patentansprüche

1. Raumteiler umfassend:
― mehrere Tragsäulen (1);
― einen aus mehreren Kanalelementen (20) bestehenden Kabelkanal (2), wobei jedes Kanalelement (20) an seinen beiden Stirnenden an zwei benachbarten Tragsäulen (1) befestigt und mit diesen zu einem selbständig freistehenden Gerippe verbunden ist, wobei jedes Kanalelement (20) aus einem im wesentlichen U-förmigen, seitlich offenen, an den Tragsäulen (1) seitlich versetzt zur gemeinsamen Symmetrieebene dieser Tragsäulen (1) befestigten Profil mit einer Bodenplatte (21), einer horizontalen, annähernd auf Schreibtischhöhe angeordneten Deckplatte (22) und einer Rückwand (23) besteht, derart, dass zwei stirnseitig aneinander grenzende Kanalelemente (20) einen im wesentlichen durchgehenden Kanal bilden, wobei jedes Kanalelement (20) auf der der Rückwand (23) abgewandten Vorderseite durch eine Klappe (24) verschlossen ist, und wobei mindestens einige der Tragsäulen (1) die Deckplatte (22) überragen; und
― mehrere zwischen je zwei benachbarte Tragsäulen (1) austauschbar lösbar eingesetzte Trennelemente (4), von denen mindestens einige als Versorgungskörper (40,41) zur Aufnahme von Büroutensilien ausgebildet sind.

2. Raumteiler nach Anspruch 1, wobei an den Tragsäulen (1) auf gleicher Höhe zwei voneinander beabstandete Kabelkanäle (2) befestigt sind.

3. Raumteiler nach Anspruch 1 oder 2, wobei längs des freien Randes der Bodenplatte (21) die Klappe (24) wegnehmbar angelenkt ist.

4. Raumteiler nach einem der Ansprüche 1 bis 3, wobei sich ein Schlitz (28) in der Bodenplatte (21) vom freien Rand der Bodenplatte (21) bis in die Rückwand (23) erstreckt, und wobei in der geschlossenen Stellung des Deckels (24) zwischen dessen freiem Rand und dem freien Rand der Deckplatte (22) Kabeldurchführungsöffnungen (34) gebildet sind.

5. Raumteiler nach einem der Ansprüche 1 bis 4, wobei an jeder Säule (1) unten zwei seitlich abstehende Füsse (12) befestigt sind.

6. Raumteiler nach Anspruch 5, wobei jeder Fuss (12) um eine vertikale Achse schwenkbar und feststellbar ist.

7. Raumteiler nach einem der Ansprüche 1 bis 6, wobei jede Säule (1) aus zwei vertikalen, voneinander beabstandeten, miteinander verbundenen Rohren (11) besteht.

8. Raumteiler nach Anspruch 7, wobei die beiden Rohre (11) jeder Säule (1) über horizontale Verbindungsstangen (10) miteinander verbunden sind, deren Dicke kleiner ist als der Durchmesser der Rohre (11), wobei die Trennelemente (4) auf Tablarträgern (50) aufliegen, die einen horizontalen Schenkel (51) und einen davon abstehenden vertikalen Schenkel (54) aufweisen, der oben in hakenförmige Finger (55) übergeht, die auf einer der Verbindungsstangen (10) eingehängt sind, und wobei der horizontale Schenkel (51) je eine an den beiden Rohren (11) anliegende Ausnehmung (52) aufweist mit je einem in eine Querbohrung (18) in den Rohren (11) eingreifenden Vorsprung (53).

9. Raumteiler nach Anspruch 7 oder 8, wobei die obersten Trennelemente (4) durch Deckel (47) abgeschlossen sind, wobei jeder Deckel (47) beidseits auf einem Deckelträger (69) aufliegt, wobei jeder Deckelträger (69) auf die beiden Rohre (11) einer der Säulen (1) aufgesetzt und durch je ein mit Schlüsseleingriffselementen (67) versehenes, in das Rohr (11) eingreifendes Spannglied (65) durch eine Drehbewegung um die Rohrachse festgespannt ist, und wobei eine in die Schlüsseleingriffselemente (67) formschlüssig eingreifende Sicherungsplatte (71) zwischen den Deckelträger (69) und den Deckel (47) eingesetzt und gemeinsam mit dem Deckelträger (69) am Deckel (47) durch ein nur von unten zugängliches, lösbares Befestigungselement (72) befestigt ist.

10. Raumteiler nach einem der Ansprüche 1 bis 9, wobei die Deckplatte der Kabelkanalelemente (20) 50 cm bis 80 cm, vorzugsweise etwa 68 cm oberhalb des Bodens liegt.

11. Raumteiler nach einem der Ansprüche 1 bis 10, wobei der den Kabelkanal (2) überragende Abschnitt der Säulen (1) einstückig mit dem unteren Säulenabschnitt ist.

12. Raumteiler nach einem der Ansprüche 1 bis 11, wobei die Versorgungskörper (40,41) modular aufgebaut sind und je zwei Seitenwände (43) aus Blech umfassen, die austauschbar lösbar mit einer als Tablar (44) ausgebildeten Bodenplatte und einer Rückwand (45) verbunden sind.

13. Raumteiler nach einem der Ansprüche 1 bis 12, wobei die Seitenwände (43) der Versorgungskörper (40,41) mit den Säulen (1) durch Bajonettschnellverbinder (75) verbunden sind, die einen Kopf (76), einen die Säule (1) hintergreifenden ersten Riegel (78) und einen zwischen der Säule (1) und der Seitenwand (43) eingreifenden zweiten Riegel (79) haben, und wobei die Länge des Versorgungskörpers (40,41) geringer ist als die lichte Weite zwischen benachbarten Säulen (1).

## Claims

1. A space divider comprising:
― a plurality of supporting columns (1);
― a cable duct (2) consisting of a plurality of duct elements (20), each duct element (20) being attached by its two ends to two adjacent supporting columns (1) and being connected therewith to form an independently free-standing skeleton, each duct element (20) consisting of a substantially U-shaped profile open at the sides and attached to the supporting columns (1), offset laterally with respect to the common plane of symmetry of these supporting columns (1), which profile has a base plate (21), a horizontal cover plate (22) arranged approximately at desk height and a back wall (23), in such a manner that two duct elements (20) which adjoin each other by their ends form a substantially continuous duct, each duct element (20) being closed on the front side remote from the back wall (23) by a flap (24), and at least some of the supporting columns (1) protruding over the cover plate (22); and
― a plurality of supporting elements (4) each inserted between two adjacent supporting columns (1) so as to be interchangeable and detachable, at least some of which are designed as accommodation bodies (40, 41) for holding office utensils.

2. A space divider according to Claim 1, wherein two spaced-apart cable ducts (2) are attached to the supporting columns (1) at the same height.

3. A space divider according to Claim 1 or 2, wherein the flap (24) is articulated along the free edge of the base plate (21) so as to be removable.

4. A space divider according to one of Claims 1 to 3, wherein a slot (28) extends in the base plate (21) from the free edge of the base plate (21) into the back wall (23), and wherein in the closed position of the cover (24) cable passage openings (34) are formed between the free edge thereof and the free edge of the cover plate (22).

5. A space divider according to one of Claims 1 to 4, wherein two laterally projecting feet (12) are attached to the bottom of each column (1).

6. A space divider according to Claim 5, wherein each foot (12) can be pivoted and locked around a vertical axis.

7. A space divider according to one of Claims 1 to 6, wherein each column (1) consists of two vertical, spaced-apart tubes (11) which are connected together.

8. A space divider according to Claim 7, wherein the two tubes (11) of each column (1) are connected together by horizontal connecting rods (10), the thickness of which is less than the diameter of the tubes (11), the separation elements (4) lying on tabular plate supports (50) which have a horizontal arm (51) and a vertical arm (54) projecting therefrom which merges at the top into hook-shaped fingers (55) which are hooked on to one of the connecting rods (10), and the horizontal arm (51) having one recess (52) lying against each of the two tubes (11) with one projection (53) each engaging in a transverse bore (18) in the tubes (11).

9. A space divider according to Claim 7 or 8, wherein the uppermost separation elements (4) are closed by covers (47), each cover (47) resting on both sides on a cover support (69), each cover support (69) being placed on the two tubes (11) of one of the columns (1) and each being tightened by a tightening member (65) provided with key engagement elements (67) which engages in the tube (11) by means of a rotary movement about the tube axis, and a securing plate (71) which engages positively in the key engagement elements (67) being inserted between the cover support (69) and the cover (47) and being attached to the cover (47) jointly with the cover support (69) by a detachable fastening element (72) which is only accessible from below.

10. A space divider according to one of Claims 1 to 9, wherein the cover plate of the cable duct elements (20) is located 50 cm to 80 cm, preferably about 68 cm, above the ground.

11. A space divider according to one of Claims 1 to 10, wherein the section of the columns (1) which rises above the cable duct (2) is integral with the lower column section.

12. A space divider according to one of Claims 1 to 11, wherein the accommodation bodies (40, 41) are of modular construction and each comprise two side walls (43) made of sheet metal which are connected interchangeably and detachably with a base plate designed as a tabular plate (44) and a back wall (45).

13. A space divider according to one of Claims 1 to 12, wherein the side walls (43) of the accommodation body (40, 41) are connected to the columns (1) by bayonet quick connectors (75) which comprise a head (76), a first bar (78) engaging behind the column (1) and a second bar (79) engaging between the column (1) and the side wall (43), and the length of the accommodation body (40, 41) being less than the internal width between adjacent columns (1).

## Revendications

1. Cloison de séparation, comprenant:
― plusieurs colonnes de support (1);
― un canal (2) passe-câbles composé de plusieurs éléments (20), chaque élément (20) du canal étant fixé, par ses deux extrémités frontales, à deux colonnes de support (1) voisines auxquelles il est relié pour former une carcasse individuelle autonome, chaque élément (20) du canal étant constitué d'un profilé sensiblement configuré en U, ouvert latéralement, fixé aux colonnes de support (1) avec décalage latéral par rapport au plan commun de symétrie de ces colonnes de support (1), et comprenant une plaque de fond (21), une plaque horizontale de recouvrement (22) située approximativement à la hauteur d'un bureau, ainsi qu'une paroi postérieure (23), de telle sorte que deux éléments (20) de canal, frontalement limitrophes, forment un canal pour l'essentiel ininterrompu, chaque élément (20) du canal étant obturé par l'intermédiaire d'un volet (24) sur la face antérieure tournée à l'opposé de la paroi postérieure (23), et au moins quelques-unes des colonnes de support (1) faisant saillie au-delà de la plaque de recouvrement (22); et
― plusieurs éléments séparateurs (4) qui sont incorporés de manière amovible et interchangeable entre deux colonnes de support (1) respectivement voisines, et dont au moins quelques-uns sont réalisés en tant que compartiments (40, 41), en vue de recevoir des ustensiles de bureau.

2. Cloison de séparation selon la revendication 1, dans laquelle deux canaux (2) passe-câbles, distants l'un de l'autre, sont fixés aux colonnes de support (1) à une même hauteur.

3. Cloison de séparation selon la revendication 1 ou 2, dans laquelle le volet (24) est articulé, de manière dissociable, le long du bord libre de la plaque de fond (21).

4. Cloison de séparation selon l'une des revendications 1 à 3, dans laquelle une fente (28) s'étend, dans la plaque de fond (21), du bord libre de cette plaque de fond (21) jusque dans la paroi postérieure (23); et dans laquelle, lorsque le couvercle (24) occupe la position fermée, des orifices (34) de traversée de câbles sont formés entre le bord libre de ce dernier, et le bord libre de la plaque de recouvrement (22).

5. Cloison de séparation selon l'une des revendications 1 à 4, dans laquelle deux piètements (12), débordant latéralement, sont fixés à chaque colonne (1) en partie basse.

6. Cloison de séparation selon la revendication 5, dans laquelle chaque piètement (12) peut pivoter et être arrêté autour d'un axe vertical.

7. Cloison de séparation selon l'une des revendications 1 à 6, dans laquelle chaque colonne (1) se compose de deux tubulures verticales (11), distantes l'une de l'autre et reliées l'une à l'autre.

8. Cloison de séparation selon la revendication 7, dans laquelle les deux tubulures (11) de chaque colonne (1) sont reliées l'une à l'autre par l'intermédiaire de tiges horizontales de solidarisation (10), dont l'épaisseur est moindre que le diamètre desdites tubulures (11); dans laquelle les éléments séparateurs (4) reposent sur des consoles de support (50) qui comprennent une branche horizontale (51), ainsi qu'une branche verticale (54) faisant saillie au-delà de la branche précitée et se prolongeant, en partie haute, par des doigts (55) en forme de crochets qui sont accrochés sur l'une des tiges de solidarisation (10); et dans laquelle la branche horizontale-(51) comporte un évidement respectif (52) appliqué contre les deux tubulures (11), et muni d'un mentonnet respectif (53) pénétrant dans un perçage transversal (18) pratiqué dans lesdites tubulures (11).

9. Cloison de séparation selon la revendication 7 ou 8, dans laquelle les éléments séparateurs (4) situés le plus haut sont fermés par des couvercles (47); dans laquelle chaque couvercle (47) porte, de part et d'autre, sur un support (69) de couvercle; dans laquelle chaque support (69) de couvercle est appliqué sur les deux tubulures (11) de l'une des colonnes (1) et est verrouillé à demeure, par un mouvement de rotation s'opérant autour de l'axe des tubulures, par l'intermédiaire d'un organe respectif de blocage (65) qui pénètre dans la tubulure (11), et présente des éléments (67) d'engagement d'une clé; et dans laquelle une plaque d'arrêt (71), pénétrant par concordance de formes dans les éléments (67) d'engagement d'une clé, est interposée entre le support (69) de couvercle et le couvercle (47) et est fixée audit couvercle (47), conjointement audit support (69) de couvercle, par l'intermédiaire d'un élément de fixation (72) libérable et accessible uniquement par en bas.

10. Cloison de séparation selon l'une des revendications 1 à 9, dans laquelle la plaque de recouvrement des éléments (20) du canal passe-câbles se trouve, au-dessus du fond, à une distance comprise entre 50 cm et 80 cm, mesurant de préférence environ 68 cm.

11. Cloison de séparation selon l'une des revendications 1 à 10, dans laquelle le tronçon des colonnes (1), qui fait saillie au-delà du canal (2) passe-câbles, est ménagé d'un seul tenant avec le tronçon inférieur desdites colonnes.

12. Cloison de séparation selon l'une des revendications 1 à 11, dans laquelle les compartiments (40, 41) présentent une structure modulaire et comportent deux parois latérales respectives (43) en tôle reliées, de manière amovible et interchangeable, à une plaque de fond réalisée sous la forme d'une tablette (44), ainsi qu'à une paroi postérieure (45).

13. Cloison de séparation selon l'une des revendications 1 à 12, dans laquelle les parois latérales (43) des compartiments (40, 41) sont reliées, aux colonnes (1), par l'intermédiaire d'organes (75) de solidarisation rapide par baïonnette, qui comprennent une tête (76), un premier verrou (78) emprisonnant la colonne (1) par-derrière, ainsi qu'un second verrou (79) s'engageant entre la colonne (1) et la paroi latérale (43); et dans laquelle la longueur du compartiment (40, 41) est moindre que la largeur interne entre des colonnes (1) voisines.
